# FASCICULE DE BREVET EUROPEEN

(11) **EP 0 063 083 B1**
(45) Date de publication et mention de la délivrance du brevet: **28.08.1985**
(21) Numéro de dépôt: 82400629.0
(22) Date de dépôt: 06.04.1982
(51) Int. Cl.: H01J 47/02, A61B 6/02

(54) **Détecteur de rayons X**
Röntgenstrahlungsdetektor
X rays detector

(30) Priorité: 15.04.1981 FR 8107568
(43) Date de publication de la demande: 20.10.1982
(73) Titulaire: COMMISSARIAT A L'ENERGIE ATOMIQUE Etablissement de Caractère Scientifique Technique et Industriel, 75015 Paris (FR)
(72) Inventeur: Allemand, Robert, F-38330 Saint Ismier (FR); Gagelin, Jean-Jacques, F-38470 Vinay (FR); Tournier, Edmond, F-38000 Grenoble (FR)
(74) Mandataire: Mongrédien, André

## Description

La présente invention concerne un détecteur de rayons X, notamment de rayons X qui ont traversé un objet ou un organe et qui sont fournis par une source émettant, en direction de l'objet ou de l'organe, un faisceau plan de rayons X incidents présentant une large ouverture angulaire et une faible épaisseur. Cette invention s'applique plus particulièrement à la tomographie d'organes, mais également au contrôle industriel, tel que le contrôle de bagages par exemple.

Ces détecteurs de rayons X permettent de mesurer l'absorption d'un faisceau de rayons X traversant un objet ou un organe, cette absorption étant liée à la densité des tissus de l'organe examiné ou la densité des matériaux constituant l'objet étudié. Des exemples de détecteurs de ce type sont décrits, en particulier, dans la demande de brevet FR-A-2 314 699.

.Si l'on veut établir la carte de densité d'un organe ou d'un objet, il est possible et connu d'envoyer un faisceau plan de rayons X incidents sur cet objet ou cet organe, ce faisceau présentant une large ouverture angulaire et une faible épaisseur et d'observer pour chaque position des faisceaux de rayons X incidents par rapport à l'objet ou l'organe, l'absorption correspondante. Une multiplicité de balayages dans des directions croisées, permet de connaître grâce au détecteur de rayons X, après un traitement numérique approprié des signaux recueillis sur les cellules du détecteur, la valeur de l'absorption des rayons X en un point du plan de coupe considéré, et ainsi de connaître la densité des tissus de l'organe ou la densité des matériaux constituant l'objet.

La plupart des détecteurs de rayons X à ionisation, utilisés en tomographie sont de type multicellulaire et comportent des cellules délimitées par des plaques conductrices perpendiculaires au plan du faisceau de rayons X et portées alternativement à des potentiels positifs et négatifs. Ces cellules sont situées dans une enceinte étanche contenant un gaz ionisable. Les avantages de ce type de détecteur multicellulaires, sont les suivants : ils procurent une bonne collimation des rayons X lorsque les plaques utilisées dans les cellules de détection sont constituées dans un matériau très absorbant ; le temps de collection des charges résultant de l'ionisation du gaz par les rayons X est très faible à cause du faible espacement des plaques conductrices et de la bonne séparation entre les cellules de détection. Cependant, ce type de détecteur présente des inconvénients importants : il est possible de diminuer l'épaisseur des plaques afin d'augmenter la quantité de rayons X détectés, mais au détriment de la collimation du fait de la faible épaisseur des plaques ; cette faible épaisseur des plaques provoque en outre une microphonie très importante. Enfin, les détecteurs de ce type présentent une grande complexité de réalisation qui entraîne un coût de fabrication élevé et ils nécessitent un montage en salie. dépoussiérée, car toute poussière sur l'une des plaques, peut provoquer un amorçage ou une détérioration du courant de fuite entre deux plaques consécutives. Il s'ajoute à ces inconvénients.que les nombreuses plaques utilisées nécessitent des connexions électriques très nombreuses, à l'intérieur de la chambre étanche, ce qui pose des problèmes difficiles de fiabilité des soudures des connexions sur les plaques.

On connaît un autre type de détecteur qui présente une structure beaucoup plus simple, mais qui n'est pas parfait. Cet autre type de détecteur comprend une chambre étanche contenant un gaz ionisable par des rayons issus de l'organe ou de l'objet et, dans cette chambre, une plaque de collection des électrons résultant de l'ionisation du gaz ; cette plaque est parallèle au plan du faisceau de rayons incidents et elle est portée à une haute tension positive. Une série d'électrodes de collection des ions résultant de l'ionisation du gaz par les rayons X issus de l'objet, est disposée parallèlement et en regard de la plaque précédente ; ces électrodes de collection des ions sont portées à un potentiel voisin de zéro et sont dirigées vers la source qui émet les rayons X, en direction de l'objet. Chaque électrode de collection des ions définit une cellule élémentaire du détecteur. Ces électrodes sont situées dans un plan parallèle au plan du faisceau des rayons incidents et fournissent respectivement un courant qui est la somme, d'une part d'un courant de mesure proportionnel à la quantité d'ions obtenus par l'ionisation du gaz en regard de chaque électrode, sous l'effet des rayons issus de l'objet ou de l'organe, dans une direction correspondant à celle des rayons incidents et, d'autre part, d'un courant de diffusion provenant des rayons diffusés par l'objet ou par l'organe, ou de manière générale par tous les obstacles rencontrés par les rayons incidents, dans d'autres directions que celle des rayons incidents.

Ce type de détecteur présente certains avantages : il n'y a plus, comme dans le détecteur mentionné précédemment, de plaques de séparation ; ceci élimine tout phénomène gênant de microphonie. Du fait de la suppression de ces plaques de séparation, la quantité de rayons X détectés est maximale ; la réalisation de ce type de détecteur est très simple et il est très peu sensible aux poussières. Ce type de détecteur présente cependant un grave inconvénient qui résulte du fait que le courant recueilli sur chacune des électrodes portées à un potentiel voisin de zéro, comprend un courant parasite, qui fausse les mesures ; ce courant est un courant de diffusion provenant des rayons diffusés dans d'autres directions que celle des rayons incidents.

La présente invention a pour but de remédier à cet inconvénient et notamment de réaliser un détecteur de rayons X qui permet d'éliminer, dans le courant recueilli sur chacune des électrodes qui sont portées à un potentiel voisin de zéro, le courant parasite résultant des rayons diffusés, notamment par l'objet ou par l'organe, dans d'autres directions que celle des rayons incidents.

L'invention a pour objet un détecteur de rayons X aptes à détecter par exemple des rayons ayant traversé un objet ou un organe et étant fournis par une source émettant, en direction de l'objet ou de l'organe, un faisceau plan de rayons X incidents, ce faisceau présentant une large ouverture angulaire et une faible épaisseur, ce détecteur comprenant au moins une chambre-principale étanche contenant au moins un gaz ionisable par les rayons X et, dans cette chambre, une plaque de collection des charges résultant de l'ionisation du gaz, cette plaque étant parallèle au plan du faisceau de rayons incidents et étant portée à un premier potentiel, et une série d'électrodes planes de collection des charges résultant de l'ionisation du gaz, ces électrodes étant situées en regard de la plaque de collection des charges, dans un plan parallèle au plan du faisceau de rayons incidents du côté opposé à celui où se trouve la plaque de collection des charges, chacune d'entre elles ayant sa plus grande dimension dirigée vers la source, définissant une cellule élémentaire de détection et fournissant un courant qui est la somme d'un courant de mesure et d'un courant de diffusion, respectivement proportionnels aux quantités de charges obtenues par l'ionisation du gaz en regard sous l'effet des rayons issus de l'objet dans des directions correspondant à celles des rayons incidents, d'une part, et sous l'effet des rayons diffusés dans d'autres directions que celles des rayons incidents, d'autre part, et ce détecteur étant caractérisé en ce qu'il comprend une chambre d'ionisation auxiliaire accolée à la chambre d'ionisation principale, entièrement située d'un côté du plan du' faisceau de rayons incidents et ne recevant que lesdits rayons diffusés dans d'autres directions que celles desdits rayons incidents, laquelle comporte une plaque conductrice dans un premier plan parallèle à celui du faisceau ainsi que des électrodes situées dans un second plan également parallèle à celui du faisceau et dont chacune définit une cellule élémentaire de détection fournissant un courant de diffusion, exclusivement, en ce qu'à chaque cellule élémentaire de détection de la chambre d'ionisation principale est associée une cellule élémentaire de détection de la chambre de diffusion auxiliaire et en ce que le courant de diffusion fourni par cette dernière cellule de détection sert à compenser, dans la portion du circuit où s'effectue la mesure, le courant de diffusion de ladite cellule élémentaire de détection de la chambre principale qui lui est associée.

Selon une autre caractéristique de l'invention, les électrodes de collection des charges de la chambre d'ionisation principale sont portées par l'une des faces d'une plaque électriquement isolante, la ptaque de collection des charges de ladite chambre d'ionisation principale étant portée à un second potentiel déterminé, la chambre d'ionisation auxiliaire contenant le même gaz ionisable que la chambre d'ionisation principale et comportant une série d'électrodes de collection des charges portées par l'autre face de la plaque électriquement isolante, ces électrodes étant respectivement reliées aux électrodes de la chambre d'ionisation principale et étant portées au même second potentiel voisin de zéro, la plaque de collection des charges de la chambre d'ionisation auxiliaire étant parallèle à la plaque électriquement isolante, située en regard des électrodes de collection des électrons et portée à un troisième potentiel de signe opposé au premier potentiel.

Selon une autre caractéristique, la plaque de collection des charges de la chambre principale et la plaque de collection des charges de la chambre auxiliaire sont identiques, les électrodes de collection des charges de la chambre principale étant respectivement identiques aux électrodes de collection des charges de la chambre auxiliaire.

Selon une autre caractéristique, la plaque électriquement isolante supportant les séries d'électrodes des chambres principale et auxiliaire, est située à mi-distance entre la plaque de collection des charges de la chambre principale et la plaque de collection des charges de la chambre auxiliaire.

Selon une autre caractéristique, les électrodes de collection des charges de la chambre principale sont respectivement situées en regard des électrodes de collection des charges de la chambre auxiliaire.

Selon une autre caractéristique, les premier et troisième potentiels ont la même valeur absolue.

Selon une autre caractéristique, le gaz ionisable est du xénon.

Selon une autre caractéristique, les électrodes de collection des ions et des électrons des chambres principale et auxiliaire sont constituées par un dépôt de cuivre sur un support isolant.

D'autres caractéristiques et avantages de l'invention ressortiront mieux de la description qui va suivre, donnée en référence aux dessins annexés dans lesquels :
la figure 1 représente schématiquement et en perspective, un détecteur de type connu comprenant une plaque portée à un potentiel positif et, en regard, une série d'électrodes portées à un potentiel voisin de zéro ;
la figure 2 représente schématiquement une vue de face du détecteur précédent ;
la figure 3 représente schématiquement et en perspective, un détecteur conforme à l'invention.
la figure 4 représente schématiquement une vue latérale du détecteur selon l'invention.

La figure 1 représente schématiquement et en perspective, un détecteur de type connu comprenant une plaque 1 portée à une haute tension positive + HT et, en regard, une série d'électrodes 2 portées à un potentiel voisin de zéro volt. Cette plaque et ces électrodes sont situées dans une chambre principale 3 étanche, représentée schématiquement et qui contient au moins un gaz ionisable, tel que le xénon par exemple. Ce détecteur permet de détecter les rayons X qui ont traversé un objet ou un organe 0, ces rayons étant fournis par une source S ponctuelle qui émet en direction de l'objet ou de l'organe, un faisceau F plan de rayons X incidents ; ce faisceau présente une large ouverture angulaire et une faible épaisseur. La plaque 1 est parallèle au plan du faisceau de rayons incidents, tandis que les électrodes planes 2 sont situées dans un plan parallèle au plan du faisceau de rayons incidents, en regard de la plaque 1. La plaque 1, qui est portée à un potentiel positif voisin de quelques kilovolts, est une plaque de collection des électrons, tandis que les électrodes 2 sont des électrodes de collection des ions. Ces électrodes sont généralement portées par une plaque isolante (non représentée sur cette figure) et sont isolées électriquement entre elles. La pression du xénon à l'intérieur de la chambre étanche a une valeur comprise entre 10 et 20 bars ; ce gaz peut d'ailleurs être additionné à d'autres gaz électropositifs destinés à améliorer la détection. Les électrodes 2 forment des bandes convergentes en direction de la source S.

Le fonctionnement de la chambre 3 est le suivant :
Lorsqu'un photon X arrive dans cette chambre 3 contenant un gaz, il va interagir avec une ou plusieurs molécules de ce gaz.

Si l'énergie (Ex) de ce photon X est supérieure à l'énergie d'ionisation du gaz (21,6 eV pour le Xénon), il va ioniser les molécules de gaz sur son trajet : par exemple, si Ex = 80 keV dans le Xe, le nombre de molécules de Xénon ionisées est N ⁼ 80 000/21,6 = 3 700.

Il y a donc création de 3 700 Xe⁺ et de 3 700 é

En l'absence de champ électrique, les particules précédentes se recombinent. Mais lorsque la' haute tension est appliquée, sous l'effet du champ électrique, ces particules chargées se séparent :
- les électrons e- se dirigent vers la plaque 1 à haute tension + HT,
- les ions Xe⁺ se déplacent vers l'électrode de mesure 2 (à OV).

C'est le déplacement d'une particule chargée à proximité, qui induit entre l'électrode de mesure 2 et l'électrode 1 à haute tension un courant lM qui peut être amplifié et mesuré. Ce courant est donc proportionnel au nombre de particules créées, soit par conséquent à l'énergie Ex du photon X incident.

On peut également remarquer que l'addition d'un gaz électronégatif dans la chambre 3 ne perturbe que le temps de collection des charges, à l'exclusion de leur nombre, car :
- les ions Xe⁺ se déplacent vers l'électrode de mesure 2, mais sont ralentis par les molécules de gaz électronégatifs se déplaçant en sens inverse,
- les quelques électrons restés libres se dirigent très rapidement (comme dans le gaz pur, environ 1 000 fois plus vite que les ions Xe⁺) vers l'électrode 1 à haute tension positive,
- les électrons, captés par les molécules électronégatives, entraînent ces molécules vers l'électrode 1 à haute tension avec une vitesse du même ordre de grandeur que celle des ions Xe^{+.}

La figure 2 représente schématiquement une vue de face du détecteur précédent. On a représenté sur cette figure, la plaque 1 portée à un potentiel positif + HT ainsi que les électrodes 2 portées à un potentiel voisin de zéro volt ; ces électrodes sont supportées par une plaque électriquement isolante 4 et chacune d'elles est reliée à un amplificateur 5 qui permet de prélever le courant circulant dans chacune des électrodes ; ces courants sont appliqués à un système de traitement (non représenté) et de visualisation, qui permet de visualiser le corps ou l'objet O traversé par les rayons X émis par la source S. Sur cette figure, on a représenté par des lignes pointillées verticales, les lignes de champ et, par des lignes pointillées horizontales, les équipotentielles du champ électrique créé par la différence de potentiel entre la plaque positive 1 et les électrodes 2 portées à un potentiel voisin de zéro. Dans la chambre contenant au moins du xénon, on a représenté par Xe⁺ les ions positifs de xénon qui se dirigent vers les électrodes 2 et par e- les électrons qui se dirigent vers la plaque 1, ces ions et ces électrons résultant de l'ionisation du xénon par les rayons X issus de l'objet ou de l'organe O.

La figure 3 représente schématiquement et en perspective, un détecteur conforme à l'invention. Ce détecteur comprend une chambre étanche 6 contenant au moins un gaz ionisable tel que le xénon par exemple ; cette chambre se subdivise en deux chambres d'ionisation : une chambre d'ionisation principale 3 et une chambre d'ionisation auxiliaire 7. La chambre d'ionisation principale 3 contient comme le détecteur de type connu de la figure 1, une plaque 1 portée à une haute tension positive + HT et une série d'électrodes 2 portées à un potentiel voisin de zéro voit ; comme précédemment, ces électrodes sont planes et sont portées par une plaque 4 électriquement isolante ; la plaque 1 ainsi que les électrodes 2 sont situées dans un plan parallèle au plan du faisceau de rayons X issus de l'objet 0 (ce faisceau étant incomplètement représenté sur la figure). Les électrodes 2 convergent dans la direction de la source S. Chacune des électrodes 2 de la chambre d'ionisation principale 3 est reliée à un amplificateur 5 qui permet de prélever, en vue du traitement; le courant circulant dans chacune de ces électrodes. Selon l'invention, la chambre d'ionisation auxiliaire 7 située en dehors du faisceau de rayons X, est accolée à la chambre principale pour compenser le courant de diffusion provenant des rayons X diffusés par l'organe O. En effet, comme on le verra plus loin en détail, les électrodes 2 de la chambre d'ionisation principale 3, fournissent respectivement un courant qui est la somme d'une part, d'un courant de mesure proportionnel à la quantité d'ions obtenus par l'ionisation du gaz en regard de chaque électrode de la chambre d'ionisation principale, sous l'effet des rayons issus de l'objet, dans des directions correspondant à celle des rayons incidents 9, et d'un courant de diffusion résultant de l'ionisation du gaz par les rayons diffusés 8 par l'objet, dans d'autres directions que celle des rayons incidents. La chambre d'ionisation auxiliaire 7 contient, comme la chambre d'ionisation principale, une plaque 10 parallèle au plan du faisceau de rayons X incidents, qui est portée à une haute tension négative - HT, ainsi qu'une série d'électrodes 11 planes, parallèles au plan du faisceau de rayons X incidents, situées sur une autre face de la plaque isolante 4 qui porte les électrodes 2 de la chambre d'ionisation principale 3. Ces électrodes 11 sont portées, comme les électrodes 2 de la chambre d'ionisation principale, à un potentiel voisin de zéro. Elles sont respectivement reliées par des connexions 12, aux électrodes correspondantes de la chambre d'ionisation principale 3. Les électrodes 11 de la chambre d'ionisation auxiliaire et les électrodes 2 de la chambre d'ionisation principale sont, de préférence, identiques et situées en regard les unes des autres. La chambre d'ionisation auxiliaire 7 permet, comme on le verra plus loin en détail, de compenser, pour le traitement ultérieur des courants issus des amplificateurs 5, les courants parasites qui circulent dans chaque électrode de la chambre d'ionisation principale et qui proviennent des rayons X diffusés par l'objet ou l'organe 0. Les électrodes 11 de la chambre d'ionisation auxiliaire 7 sont des électrodes de collection des électrons e-, tandis que la plaque 10 est une plaque de collection des ions Xe⁺ provenant de l'ionisation du xénon contenu dans la chambre auxiliaire 7, par les rayons X diffusés par l'objet ou l'organe O. De préférence, les électrodes de la chambre d'ionisation auxiliaire, sont situées en regard des électrodes de la chambre d'ionisation principale et les hautes tensions positive et négative ont la même valeur absolue.

La figure 4 représente schématiquement une vue latérale du détecteur de l'invention. Sur cette vue, on distingue la source ponctuelle S, l'objet ou l'organe 0, l'un des rayons 9 émis par la source S et, en sortie de l'objet 0, le rayon direct 13 issu de l'objet 0, dans la même direction que le rayon incident 9 ; on distingue aussi sur cette figure l'un des rayons diffusés 8, issu de l'objet 0, dans une direction différente de la direction du rayon incident 9. Sur la figure, on a représenté l'une des électrodes 2 de la chambre d'ionisation principale qui est reliée à un amplificateur 5 et qui est portée à un potentiel voisin de zéro et, l'une des électrodes 11 de la chambre d'ionisation auxiliaire 7, qui est située en regard de l'électrode 2 et qui est séparée de cette électrode par la plaque isolante 4. On a également représenté la connexion 12 entre les électrodes des chambres d'ionisation principale et auxiliaire. Enfin, on a représenté les plaques 1 et 10 des chambres d'ionisation principale et auxiliaire, portées respectivement à des potentiels positif et négatif + HT et - HT. Sur cette figure, on n'a pas représenté en détail lachambre étanche 6 qui contient le gaz ionisable ; les plaques isolantes 15, 14 supportent les plaques conductrices 1, 10 des chambres d'ionisation principale et auxiliaire. Lorsque le gaz ionisable est par exemple du xénon, les rayons X représentés en 13 et qui sont issus de l'objet, dans la direction des rayons incidents 9, parviennent entre les électrodes 2 et la plaque 1 de la chambre d'ionisation principale ; il se produit alors une ionisation du xénon entre ces électrodes et cette plaque. Cette ionisation est représentée schématiquement sur la figure, par des ions Xe⁺ qui sont attirés par les électrodes 2, et par des électrons e- qui sont attirés par la plaque positive 1. Une ionisation se produit ainsi en regard de chacune des électrodes de la chambre d'ionisation principale grâce aux rayons X issus de l'objet, dans la direction des rayons incidents. Ces mouvements d'ions produisent respectivement dans chaque électrode, un courant 1 qui est la somme d'un courant I_{M}, résultant de l'ionisation du gaz en regard de chacune des électrodes, sous l'effet des rayons X issus de l'objet (rayons représentés en 13 sur la figure), dans une direction correspondant à celle des rayons incidents, et d'un courant I_{D} dit de diffusion, qui résulte de l'ionisation du gaz, en regard de chacune des électrodes à partir des rayons diffusés par l'objet (représentés en 8 sur la figure) ou par tous les obstacles matériels rencontrés par les rayons X incidents, dans des directions qui ne correspondent pas à celles des rayons X incidents. La chambre d'ionisation 7 permet de compenser ce « courant de diffusion », grâce à l'ionisation que produisent, dans cette chambre, les rayons X diffusés 8 ; cette ionisation provoque la circulation, dans les électrodes 11 de la chambre auxiliaire, d'un courant 1_{D} qui vient se retrancher, grâce à la connexion 12, au «courant de diffusion parasite pris en compte par les électrodes de la chambre d'ionisation principale. L'étude a démontré en effet que le courant recueilli dans la chambre d'ionisation auxiliaire était représentatif du courant de diffusion recueilli dans la chambre d'ionisation principale. Ainsi, les amplificateurs 5 reliés à chacune des électrodes des chambres d'ionisation principale et auxiliaire, reçoivent un courant lₘ qui est effectivement le courant de mesure correspondant à l'ionisation du gaz, provoquée en regard de chacune des électrodes de la chambre d'ionisation principale par les rayons 13 issus de l'objet ou de l'organe dans les directions qui correspondent à celles des rayons incidents 9.

Les plaques et électrodes des chambres d'ionisation principale et auxiliaire sont réalisées, de préférence, sous forme d'un dépôt de cuivre sur un support isolant.

A titre indicatif, le nombre des cellules de chaque chambre peut être supérieur à 500, pour un angle d'ouverture du faisceau de rayons X supérieur à 40° ; dans ce cas, le pas entre chacune des électrodes de chaque chambre est de 1 mm environ. De préférence, la plaque isolante 4 qui supporte les électrodes des chambres principale et auxiliaire est située à mi-distance entre ces plaques 1 et 10, respectivement portées au potentiel positif et négatif. La distance entre ces plaques 1 et 10 est d'environ 14 mm et le temps de collection des ions est voisin de 10 ms.

## Revendications

1. Détecteur de rayons X, apte à détecter par exemple des rayons ayant traversé un objet ou un organe (O) et étant fournis par une source (S) émettant, en direction de l'objet ou de l'organe, un faisceau plan (F) de rayons X incidents, ce faisceau présentant une large ouverture angulaire et une faible épaisseur, ce détecteur comprenant au moins une chambre principale (3) étanche contenant au moins un gaz ionisable par les rayons X et, dans cette chambre, une plaque (1) de collection des charges résultant de l'ionisation du gaz, cette plaque étant parallèle au plan du faisceau (F) de rayons incidents et étant portée à un premier potentiel (+ HT), et une série d'électrodes planes (2) de collection des charges résultant de l'ionisation du gaz, ces électrodes étant situées en regard de la plaque (1) de collection des charges, dans un plan parallèle au plan du faisceau (F) de rayons incidents du côté opposé à celui où se trouve la plaque (1) de collection des charges, chacune d'entre elles ayant sa plus grande dimension dirigée vers la source (S), définissant une cellule élémentaire de détection et fournissant un courant (I) qui est la somme d'un courant de mesure (l_{M}) et d'un courant de diffusion (I_{D}), respectivement proportionnels aux quantités de charges obtenues par l'ionisation du gaz en regard sous l'effet des rayons (13) issus de l'objet dans des directions correspondant à celles des rayons incidents (9), d'une part, et sous l'effet des rayons (8) diffusés dans d'autres directions que celles des rayons incidents, d'autre part, et ce détecteur étant caractérisé en ce qu'il comprend une chambre d'ionisation auxiliaire (7) accolée à la chambre d'ionisation principale (3), entièrement située d'un côté du plan du faisceau (F) de rayons incidents et ne recevant que lesdits rayons (8) diffusés dans d'autres directions que celles desdits rayons incidents (9), laquelle comporte une plaque conductrice (10) dans un premier plan parallèle à celui du faisceau (F) ainsi que des électrodes (11) situées dans un second plan également parallèle à celui du faisceau (F) et dont chacune définit une cellule élémentaire de détection fournissant un courant de diffusion, exclusivement, en ce qu'à chaque cellule élémentaire de détection de la chambre d'ionisation principale est associée une cellule élémentaire de détection de la chambre de diffusion auxiliaire et en ce que le courant de diffusion fourni par cette dernière cellule de détection sert à compenser, dans la portion du circuit où s'effectue la mesure, le courant de diffusion (1₀) de ladite cellule élémentaire de détection de la chambre principale qui lui est associée.

2. Détecteur selon la revendication 1, caractérisé en ce que tes éiectrodes (2) de collection des charges de la chambre d'ionisation principale (3) sont portées par l'une des faces d'une plaque (4) électriquement isolante, la chambre d'ionisation auxiliaire (7) contenant le même gaz ionisable que la chambre d'ionisation principale (3) et comportant une série d'électrodes (11) de collection des charges portées par l'autre face de la plaque électriquement isolante (4), ces électrodes (11) étant respectivement reliées aux électrodes (2) de la chambre d'ionisation principale (3) et étant portées au même second potentiel voisin de zéro, la plaque (10) de collection des charges de la chambre d'ionisation auxiliaire (7) étant parallèle à la plaque (4) électriquement isolante, située en regard des électrodes (11) de collection des électrons de cette chambre auxiliaire et portée à un troisième potentiel (- HT), de signe opposé au premier potentiel.

3. Détecteur selon la revendication 2, caractérisé en ce que la plaque (1) de collection des charges de la chambre principale (3) et la plaque (10) de collection des charges de la chambre auxiliaire (7) sont identiques, les électrodes (2) de collection des charges de la chambre principale étant respectivement identiques aux électrodes (11) de collection des charges de la chambre auxiliaire (7).

4. Détecteur selon la revendication 3, caractérisé en ce que la plaque électriquement isolante (4) supportant les séries d'électrodes (2, 11) des chambres principale (3) et auxiliaire (7), est située à mi-distance entre la plaque (1) de collection des charges de la chambre principale et la plaque (11) de collection des charges de la chambre auxiliaire.

5. Détecteur selon la revendication 4, caractérisé en ce que les électrodes (2) de collection des charges de la chambre principale (3) sont respectivement situées en regard des électrodes (11) de collection des charges de la chambre auxiliaire (7).

6. Détecteur selon la revendication 4, caractérisé en ce que le premier potentiel (+ HT) et le troisième potentiel (- HT) ont la même valeur absolue.

7. Détecteur selon l'une quelconque des revendications 1 à 6, caractérisé en ce que le gaz ionisable est du xénon.

8. Détecteur selon l'une quelconque des revendications 2 à 6, caractérisé en ce que les plaques (1, 10) et électrodes (2, 11) de collection des ions et des électrons des chambres principale (3) et auxiliaire (7) sont constituées par un dépôt de cuivre sur un support isolant.

## Claims

1. X-ray detector, adapted to detect rays, for example, that have passed through an object or organ (O) and provided by a source (S) emitting a flat beam (F) of incident X-rays in the direction of the object or organ, said beam having a large angle of divergence, and a small thickness, said detector comprising at least one closed main chamber (3) containing at least one gas that is ionizable under the influence of X-rays, and, within said chamber, a collection plate (1) for charges resulting from ionization of the gas, said plate being parallel to the plane of the incident X-ray (F) and having a first potential (+ HT), and a series of flat electrodes (2) for collection of the charges resulting from ionization of the gas, said electrodes being located facing the charge collection plate (1), in a plane parallel to the plane of the beam (F) of incident rays, on the opposite side thereof to the charge collection plate (1), each of the electrodes having its major dimension directed towards the source (S) defining a unit detection cell and providing a current (I) which is the sum of a measurement current (1_{M}) and a diffusion current (l_{D}), respectively proportional to the amounts of charges obtained by ionization of the adjacent gas under the effect of rays (13) emitted by the object in a direction corresponding to that of the incident rays (9), on the one hand, and under the effect of rays (8) diffused in other directions than those of the incident rays, on the other hand, and said detector being characterized in that it comprises an auxiliary ionization chamber (7), adjacent to the main ionization chamber (3), completely situated on one side of the beam (F) of incident rays and only receiving said rays (8) diffused in other directions than those of said incident rays (7), which auxiliary cell itself comprises a conductive plate (10) in a first plane parallel to that of the beam (F) and electrodes (11) located in a second plane also parallel to that of the beam (F), and each of which defines a unit detection cell providing only a diffusion current, and in that each unit detection cell of the main ionization chamber is associated with a unit detection cell of the auxiliary diffusion chamber, and in that the diffusion current provided by said last detection cell acts to compensate, in the portion of the circuit where measurement is carried out, for the diffusion current (I_{D}) of its associated unit detection cell of the main chamber.

2. Detector according to Claim 1, characterized in that the charge collection electrodes (2) of the main ionization chamber (3) are supported on one face of an electrically-insulating plate (4), the auxiliary ionization chamber (7) containing the same ionizable gas as the main ionization chamber (3) and having a series of charge collection electrodes (11) carried on the other face of the electrically-insulating plate (4), the electrodes (11) being respectively connected to electrodes (2) of the main ionization chamber (3) and being held at the same second potential near zero, the charge collection plate (10) of the auxiliary ionization chamber (7) being parallel to the electrically-insulating plate (4), located facing the electron- collecting electrodes (11) of said auxiliary chamber, and held at a third potential (- HT) of opposite sign to the first potential.

3. Detector according to Claim 2, characterized in that the charge collection plate (1) of the main chamber (3) and the charge collection plate (10)

of the auxiliary chamber (7) are identical, the charge collection electrodes (2) of the main chamber being respectively identical to corresponding charge collection electrodes (11) of the auxiliary chamber (7).

4. Detector according to Claim 3, characterized in that the electrically-insulating plate (4) supporting the series of electrodes (2, 11) of the main chamber (3) and auxiliary chamber (7) is located half way between the charge collection plate (1) of the main chamber and the charge collection plate (11) of the auxiliary chamber.

5. Detector according to Claim 4, characterized in that the charge collection electrodes (2) of the main chamber (3) are respectively situated facing the corresponding charge collection electrodes (11) of the auxiliary chamber (7).

6. Detector according to Claim 4, characterized in that the first potential (+ HT) and the third potential (- HT) have the same absolute value.

7. Detector according to any one of Claims 1 to 6, characterized in that the ionizable gas is xenon.

8. Detector according to any one of Claims 2 to 6, characterized in that the plates (1, 10) and electrodes (2, 11) for collection of ions and electrons of the main chamber (3) and auxiliary chamber (7) comprise a layer of copper on an insulating support.

## Patentansprüche

1. Röntgenstrahlungsdetektor, mit dem beispielsweise Strahlen erfaßbar sind, die einen Gegenstand oder ein Organ (0) durchquert haben und von einer Quelle (S) geliefert werden, die in Richtung des Gegenstandes oder des Organes ein ebenes Bündel (F) von einfallenden Röntgenstrahlen aussendet, wobei dieses Strahlenbündel eine große Winkelöffnung und eine geringe Höhe aufweist und der Detektor wenigstens eine dichte Hauptkammer (3), die wenigstens ein durch die Röntgenstrahlen ionisierbares Gas enthält, und in dieser Kammer eine Sammelplatte (1) für die Ladungen, die sich durch die Ionisation des Gases ergeben, wobei diese Platte parallel zu der Ebene des einfallenden Strahlenbündels (F) ist und auf einem ersten Potential (+ HT) liegt, und eine Reihe von ebenen Elektroden (2) zum Sammeln der sich durch die Ionisation des Gases ergebenden Ladungen umfaßt, wobei sich diese Elektroden der Sammelplatte (1) für die Ladungen gegenüberliegend in einer zu der Ebene des einfallenden Strahlenbündels (F) parallelen Ebene auf der der Sammelplatte (1) für die Ladungen gegenüberliegenden Seite befinden, wobei bei jeder der Elektroden die größte Abmessung zu der Quelle (S) gerichtet ist, wodurch eine elementare Detektorzelle festgelegt und ein Strom (I) geliefert wird, welcher die Summe aus einem Meßstrom (IM) und einem Diffusionsstrom (1₀) ist, die jener Ladungsmenge proportional sind, die durch Ionisation des gegenüberliegenden Gases durch die Wirkung der von dem Gegenstand in die Richtungen ausgesandten Strahlen (13) erhalten wird, die den Richtungen der einfallenden Strahlen (9) entsprechen, einerseits, bzw. durch die Wirkung der in andere Richtungen als diejenigen der einfallenden Strahlen gestreuten Strahlen (8) andererseits, wobei der Detektor dadurch charakterisiert ist, daß er eine zusätzliche Ionisationskammer (7) aufweist, die an die lonisationshauptkammer (3) angefügt ist und sich vollständig auf eine Seite der Ebene des einfallenden Strahlenbündels (F) befindet und nur die Strahlen (8) empfängt, die in andere Richtungen als die der einfallenden Strahlen (9) gestreut sind, und die eine leitende Platte (10) in einer ersten Ebene parallel zu derjenigen des Bündels (F) sowie Elektroden (11) umfaßt, die sich in einer zweiten Ebene ebenfalls parallel zu derjenigen des Bündels (F) befinden und von denen jede eine elementare Detektorzelle festlegt, die ausschließlich einen Diffusionsstrom liefert, daß jede elementare Detektorzeiie der Hauptionisationskammer mit einer elementaren Detektorzelle der zusätzlichen Diffusionskammer verbunden ist und daß der von dieser letzten Detektorzelle gelieferte Strom dazu dient, in dem Schaltkreisabschnitt, wo die Messung durchgeführt wird, den Diffusionsstrom (I_{D}) der elementaren Detektorzelle der Hauptkammer zu kompensieren, die ihr zugeordnet ist.

2. Detektor nach Anspruch 1, dadurch gekennzeichnet, daß die Elektroden (2) zum Sammeln der Ladungen der lonisationshauptkammer (3) von einer der Seiten einer elektrisch isolierenden Platte (4) getragen sind, daß die zusätzliche lonisationskammer (7) das gleiche ionisierbare Gas wie die lonisationshauptkammer (3) enthält und zum Sammeln der Ladungen eine Reihe von Elektroden (11) umfaßt, die von der anderen Seite der elektrisch isolierenden Platte (4) getragen sind, daß diese Elektroden (11) entsprechend mit den Elektroden (2) der lonisationshauptkammer (3) verbunden sind und auf dem gleichen zweiten Potential nahe bei Null liegen, daß die Platte (10) zum Sammeln der Ladungen der zusätzlichen tonisationskammer (7) parallel zu der elektrisch isolierenden Platte (4) verläuft und sich den Elektroden (11) zum Sammeln von Elektronen dieser zusätzlichen Kammer gegenüberliegend befindet und auf einem dritten Potential (- HT) liegt, dessen Vorzeichen dem ersten Potential entgegengesetzt ist.

3. Detektor nach Anspruch 2, dadurch gekennzeichnet, daß die Platte (1) zum Sammeln von Ladungen der Hauptkammer (3) und die Platte (10) zum Sammeln von Ladungen der zusätzlichen Kammer (7) identisch sind, daß die Elektroden (2) zum Sammeln der Ladungen der Hauptkammer mit den entsprechenden Elektroden (11) zum Sammeln der Ladungen der zusätzlichen Kammer (7) identisch sind.

4. Detektor nach Anspruch 3, dadurch gekennzeichnet, daß die elektrisch isolierende Platte (4), die die Reihe von Elektroden (2, 11) der Hauptkammer (3) und der zusätzlichen Kammer (7) trägt, auf halber Höhe zwischen der Platte (1) zum Sammeln der Ladungen der Hauptkammer und der Platte (11) zum Sammeln der Ladungen der zusätzlichen Kammer angeordnet ist.

5. Detektor nach Anspruch 4, dadurch gekennzeichnet, daß die Elektroden (2) zum Sammeln von Ladungen der Hauptkammer (3) jeweils den Elektroden (11) zum Sammeln von Ladungen der zusätzlichen Kammer (7) gegenüberliegend angeordnet sind.

6. Detektor nach Anspruch 4, dadurch gekennzeichnet, daß das erste Potential (+ HT) und das dritte Potential (- HT) den gleichen Absolutwert haben.

7. Detektor nach einem der Ansprüche 1 bis 6, dadurch gekennzeichnet, daß das ionisierbare Gas Xenon ist.

8. Detektor nach einem der Ansprüche 2 bis 6, dadurch gekennzeichnet, daß die Platten (1, 10) und die Elektroden (2, 11) zum Sammeln der Ionen und der Elektronen in der Hauptkammer (3) und der zusätzlichen Kammer (7) von einem Kupferniederschlag auf einem isolierenden Träger gebildet sind.
